# EUROPÄISCHE PATENTSCHRIFT

(11) **EP 0 591 825 B1**
(45) Veröffentlichungstag und Bekanntmachung des Hinweises auf die Patenterteilung: **06.08.1997**
(21) Anmeldenummer: 93115691.3
(22) Anmeldetag: 29.09.1993
(51) Int. Cl.: D02J 1/18, B65H 57/16

(54) **Verfahren und Vorrichtung zum Bearbeiten mindestens zweier, mit Abstand nebeneinander laufender synthetischer Fäden in einer Textilmaschine**
Method and apparatus for processing at least two synthetic yarn running side by side distanced apart on a textile machine
Procédé et dispositif pour le traitement d'au moins deux fils synthétiques en mouvement distant l'un par rapport à l'autre sur une machine textile

(30) Priorität: 06.10.1992 DE 4233637
(43) Veröffentlichungstag der Anmeldung: 13.04.1994
(73) Patentinhaber: Zinser Textilmaschinen GmbH, D-73058 Ebersbach/Fils (DE)
(72) Erfinder: König, Günter.,Textilingenieur., 73066 Uhingen-Baiereck (DE)

(56) Entgegenhaltungen:
- FR-A- 2 328 061
- FR-A- 2 426 756
- NL-A- 104 270

## Beschreibung

Die Erfindung bezieht sich auf ein Verfahren und eine Vorrichtung zum Bearbeiten mindestens zweier, mit Abstand nebeneinander laufender synthetischer Fäden in einer Textilmaschine, wobei die Fäden durch mindestens zwei aufeinanderfolgende Bearbeitungsstationen geführt werden, deren Bearbeitungsflächen im Winkel zueinander stehen (siehe beispielsweise FR-A-2 426 756).

Es zählt bereits zum allgemein bekannten Stand der Technik, z.B. zwei synthetische Fäden, beispielsweise in Strecktexturiermaschinen, "bifilar" laufen zu lassen. Dabei laufen die beiden Fäden dicht nebeneinander, aber getrennt durch Bearbeitungsstationen einer Textilmaschine. Durch diesen Einsatz bifilar laufender Fäden läßt sich die Produktion gegenüber einer Maschine mit monofilarer Betriebsweise verdoppeln.

Es ist bereits ein Verfahren zur Herstellung eines gebauschten, verstreckten Polymergarns bekannt, bei welchem unverstrecktes mehrfädiges Garn aus einem Polymer in einem Streckwerk verstreckt und anschließend durch Falschzwirnen gebauscht wird. Hier laufen die Fäden durchgehend in derselben Laufebene, welche durch die Bearbeitungsflächen, wie dem Umfang der Lieferwalzen oder Galetten bestimmt werden.

Zum Stand der Technik zählen jedoch auch Konstruktionen, bei welchen beispielsweise rotierende Elemente mit Drehachsen eingesetzt werden, welche in aufeinander senkrecht stehenden Ebenen liegen, wie beispielsweise Lieferwalzen und Galetten. Es stellt sich damit das Problem, auch die Laufebene der nebeneinander laufenden Fäden zu drehen.

Entsprechend liegt der vorliegenden Erfindung die Aufgabe zugrunde, ein Verfahren und eine Vorrichtung der eingangs genannten Art zu schaffen, welches bzw. welche auf einfache Weise gewährleistet, daß die Fäden in aufeinanderfolgenden Bearbeitungsstationen, deren Bearbeitungsflächen in einem Winkel zueinander stehen, in einem vorgesehenen Abstand laufen.

Diese Aufgabe wird erfindungsgemäß dadurch gelöst, daß die Fäden zwischen den Bearbeitungsstationen unter formschlüssiger Beibehaltung eines Abstands aus einer ersten Laufebene der durchlaufenen Bearbeitungsstation in eine zweite Laufebene der zu durchlaufenden Bearbeitungsstation geführt werden. Hierdurch ergibt sich der Vorteil, daß die Laufebenen nebeneinander laufender Fäden, z.B. bifilar laufender Fäden, den Bearbeitungsflächen der Bearbeitungsstationen angepaßt werden, und zwar auch dann, wenn diese Bearbeitungsflächen im Winkel zueinander stehen. Auf diese Weise wird das notwendigerweise gemeinsame Auflegen der beiden Fäden wesentlich erleichtert und auch eine erhebliche Qualitätsverbesserung erreicht.

In weiterer Ausgestaltung der Erfindung liegen die Laufebenen der Fäden im Winkel von 90° zueinander, wobei die nebeneinander laufenden Fäden um diesen Winkelbetrag formschlüssig gedreht werden.

Die Vorrichtung zur Durchführung des erfindungsgemäßen Verfahrens ist gekennzeichnet durch
(n-1) auf der Bearbeitungsfläche einer nachgeordneten Bearbeitungsstation senkrecht stehende Fadentrennelemente, wobei
- n der Anzahl der bearbeiteten Flächen entspricht,
- das jeweilige Fadentrennelement in dem beabsichtigten Abstand der Fäden auf der Bearbeitungsfläche der nachgeordneten Bearbeitungsstation angeordnet ist.

Erfindungsgemäß wird vorgeschlagen, in dem Bereich zwischen zwei Bearbeitungsstationen mindestens ein Fadentrennelement anzuordnen, dessen Durchmesser dem angestrebten Abstand der Fäden in dieser Ebene entspricht, wobei die Fäden über jeweils gegenüberliegende Seiten des Fadentrennelementes laufen.

Ein Stift zur Führung eines Fadens zwischen zwei Bearbeitungsstationen zählt bereits zum Stand der Technik (DE-OS 19 47 452). Dieser Stift dient jedoch als Leitvorrichtung, welche zwischen einer Walze und einer Heizplatte angeordnet ist, über welche ein Faden gezogen wird. Die Leitkante dieser Leitvorrichtung weist gegenüber der Changierrichtung des Fadens eine spezielle Neigung auf. Damit hat dieser bekannte Stift eine völlig andere Funktion als der erfindungsgemäße Fadentrennelemente.

In weiterer Ausgestaltung der Erfindung entspricht der Außendurchmesser des Fadentrennelementes dem angestrebten Abstand der nebeneinander laufenden Fäden in der zweiten Laufebene. Dieses Fadentrennelement weist einen ersten Bereich konstanten Durchmessers und einen zweiten Bereich in Form einer konisch auslaufenden Spitze auf zur Vergrößerung des Abstands zweier an der Spitze angesetzter und zum ersten Bereich geführter, eng nebeneinander laufender Fäden auf den dem Außendurchmesser des Fadentrennelementes entsprechenden Abstand. Die Achse dieser Spitze ist hierbei gegenüber der Achse des ersten Bereichs des Fadentrennelementes abgewinkelt; die Spitze des Fadentrennelementes kann eine Nase aufweisen.

Durch diese spezielle Gestaltung des Fadentrennelementes wird diesem eine zweite Funktion zugeordnet, nämlich Trennen nebeneinander einander laufender Fäden in einen bestimmten Abstand beim Auflegen eines Fadenpaares mit Hilfe einer Ansaugpistole, welche beim Ergreifen die Fäden gemeinsam erfaßt.

Ein derartiges Fadentrennelement ist daher mit Vorteil nicht nur dort einsetzbar, wo er zur Änderung der Laufebene technisch erforderlich ist, sondern auch dort, wo er die Manipulation nebeneinander laufender Fäden beim Einziehen erleichtert.

An die Nase im Bereich der Spitze des Fadentrennelementes können die beiden Fäden gemeinsam angelegt werden. Über diese Nase springt z.B. einer der beiden Fäden, und zwar vorzugsweise der um einen größeren Winkel abgelenkte Faden hinweg, wodurch die Trennung der beiden Fäden voneinander erleichtert wird.

Bei einer Vorrichtung mit einer Lieferwalze, einem Streckstift und einer Galette, die entlang dem Fadenlauf einer Streckmaschine für synthetische Fäden angeordnet sind, ist das Fadentrennelement vorteilhafterweise im Fadenlauf der parallelen Fäden der Galette vorgeordnet.

Zur Erfüllung der vorgenannten zweiten Funktion kann jeweils mindestens ein Fadentrennelement einer die nebeneinander liegenden Fäden führenden Führungsvorrichtung bzw. einer Bearbeitungsstation der Textilmaschine vorgeordnet sein.

Statt mehrerer, hintereinander liegender Fadentrennelemente besteht erfindungsgemäß auch die Möglichkeit, daß zwischen der Verwirbelungskammer und dem zweiten Fadenführerpaar ein quer zur Fadenlaufrichtung liegendes Fadentrennelement angeordnet sind, welches in einen äußeren Teilungsbereich aus einer Spitze auseinanderlaufende Kanten für jeweils einen der nebeneinander laufenden Fäden aufweist, die in einen inneren Einführungsbereich in parallelen Verlauf übergehen. Damit ergibt sich eine Vereinfachung in der Konstruktion der Elemente zur Herstellung eines nebeneinanderliegenden Fadenverlaufs beim Auflegen eines Fadenpaares.

Die Erfindung läßt sich vorteilhafterweise auch zur Führung mehr als zwei parallel laufender Fäden verwenden, wobei mindestens zwei Fadentrennelemente einer Bearbeitungsstation bzw. einer Führungsvorrichtung vorgeordnet sind. Hierbei können die beiden Fadentrennelemente in Fadenlaufrichtung und quer dazu gegeneinander versetzt angeordnet sein.

Die Erfindung wird nachfolgend anhand von in der Zeichnung dargestellten Ausführungsbeispielen näher beschrieben. In der Zeichnung zeigen:
- Fig. 1: eine schematische Vorderansicht einer Arbeitstelle einer Strecktexturierspulmaschine;
- Fig. 2: eine schematische Ansicht in Pfeilrichtung A nach Fig. 1 mit den Verfahrensschritten a, b und c;
- Fig. 3: eine schematische Ansicht in Pfeilrichtung B nach Fig. 1 mit den identischen Verfahrensschritten a, b, c nach Fig. 2;
- Fig. 4: eine Ansicht ähnlich nach Fig. 3 mit den Verfahrensschritten a, b, c und d bei der Verarbeitung von drei synthetischen Fäden;
- Fig. 5: eine Vorderansicht einer anderen Ausführungsform einer Arbeitsstelle einer Streckspulmaschine für synthetische Fäden;
- Fig. 6: eine Detailansicht im Bereich der oberen Verlegerrolle mit den Verfahrensschritten a bis f;
- Fig. 7: eine Draufsicht auf die oberen Fadenführer;
- Fig. 8: eine Draufsicht auf die unteren Fadenführer und das Fadentrennelement;
- Fig. 9: eine Gesamtdraufsicht der Teile nach Fig. 7 und Fig. 8;
- Fig. 10: eine Draufsicht auf ein Fadentrennelement mit Nase;
- Fig. 11: eine Ansicht auf das Fadentrennelement nach Fig. 10 in Richtung A.

In Fig. 1 ist eine Arbeitsstelle einer Streckspulmaschine 1 für zwei bifilar zu behandelnde synthetische Fäden 2 und 3 in Vorderansicht dargestellt. Wie ersichtlich, werden den einzelnen Bearbeitungsstationen dieser Arbeitsstelle die Fäden 2 und 3 von einem nicht näher dargestellten Spulengatter zugeführt.

Diese synthetischen Fäden 2 und 3 laufen zunächst nebeneinander über einen stabförmigen Fadenführer 5, welcher an seinem Außenumfang Profilierungen zum Separieren der Fäden 2 und 3 aufweist. Die Fäden werden mehrfach um den Fadenführer 5 und eine auf einer Lieferwalze 7 aufliegende Druckwalze 6 herumgeführt und laufen von dort zu einem Streckstift 8.

Diesem Streckstift 8 ist eine untere Galette 9, z.B. eine Heizgalette, nachgeordnet, oberhalb welcher sich eine Verlegerrolle 10 befindet.

Die von der Galette 9 nebeneinander ablaufenden synthetischen Fäden 2 und 3 werden anschließend zu einer im oberen Bereich angeordneten Galette 12 weitergeleitet. Diese Galette ist wiederum mit einer Verlegerrolle 13 ausgestattet. Die Umfangsgeschwindigkeit der Galette 12 ist hierbei gegenüber der Umfangsgeschwindigkeit der Galette 9 erhöht, so daß die Synthetikfäden 2 und 3 eine Verstreckung erfahren. Hierbei bildet die Zone zwischen dem Galetten 9 und 12 das Hauptverzugsfeld.

Im Bereich dieses Hauptverzugsfeldes ist eine Heizeinrichtung 11 installiert, wobei die beiden synthetischen Fäden 2 und 3 die Heizeinrichtung 11 von unten nach oben nebeneinander durchlaufen. Die obere Galette 12 kann entweder als Heizgalette ausgebildet oder eine unbeheizte Galette sein.

Nach Verlassen der Galette 12 werden die beiden synthetischen Fäden 2 und 3 über ein Fadenführerpaar 14 und 14' zu einer zweispurigen Verwirbelungskammer 15 geführt und von dort weiter über ein weiteres Fadenführerpaar 16, 16' und 17 zu einer Spuleinrichtung mit den beiden Spulen 18 und 19 für jeden der Synthetikfäden 2 und 3. (Aus Gründen der Verdeutlichung ist in Fig. 1 der zweite Fadenführer des Paares 17 nicht dargestellt).

Die beiden bifilar behandelten, synthetischen Fäden 2 und 3 laufen über weite Bereiche nebeneinander in einer Ebene, welche durch die Bearbeitungsflächen, wie dem Umfang der Lieferwalze 7, der Galetten 9 und 12, der Heizfläche der Heizeinrichtung 11 bestimmt werden.

Aus Fig. 1 ist in diesem Zusammenhang ersichtlich, daß die Drehachsen der Lieferwalze 7 und des Streckstiftes 8 in einer Ebene liegen, die senkrecht zu der Ebene angeordnet ist, in welcher die Drehachsen der Verlegerrolle 10 und der Galette 9 liegen.

Entsprechend dieser Änderung der Ebenen der Bearbeitungsflächen wird erfindungsgemäß auch die Laufebene der nebeneinander laufenden synthetischen Fäden 2 und 3 in diesem Bereich zwischen dem Streckstift 8 und der Galette 9 gedreht.

Hierzu findet ein Fadentrennelement 20 Anwendung, mit dessen Hilfe die Laufebene der beiden nebeneinander laufenden synthetischen Fäden 2 und 3 eine Drehung in die Ebene der nachfolgenden Bearbeitungsfläche erfährt. Dieses Fadentrennelement kann z.B. ein Stift, ein Drahtbügel oder ein Trennblech sein.

Wie aus Fig. 1 ersichtlich, steht hierzu die Achse des Fadentrennelementes 20 senkrecht auf der angestrebten Laufebene der beiden Fäden 2 und 3. Darüber hinaus entspricht der Durchmesser des Außenumfangs des Fadentrennelementes 20 dem angestrebten Abstand der beiden nebeneinander laufenden Fäden 2 und 3 in dieser Ebene. Aus Fig. 2 und 3 geht hervor, daß der Faden 3 vor dem Fadentrennelement 20 und der Faden 2 hinter dem Fadentrennelement 20 läuft.

Durch Einsatz eines derartigen Fadentrennelementes ist es damit möglich, daß z.B. bifilar laufende Fäden 2 und 3 unter formschlüssiger Beibehaltung eines Abstandes aus einer ersten Laufebene der durchlaufenen Bearbeitungsstation in eine zweite Laufebene der zu durchlaufenden Bearbeitungsstation geführt werden.

Gemäß Fig. 2 weist das Fadentrennelement 20 zwei Bereiche auf, nämlich einmal einen zylindrischen ersten Bereich 21 und daran anschließend einen zweiten Bereich 22 in Form einer konisch zulaufenden Spitze 22. Die Achse der Spitze 22 ist ca. 45° bis 75° gegenüber der Achse des ersten Bereichs 21 des Fadentrennelementes 20 abgewinkelt.

Neben der Funktion zur Drehung der Laufebene der beiden bifilaren Fäden 2 und 3 übt das Fadentrennelement 20 mit seiner Spitze 22 und seinem zylindrischen Bereich 21 eine weitere Funktion aus: Beim Auflegen eines Fadenpaares erleichtert dieses Fadentrennelement 20 bei laufender Maschine das Neubestücken der einzelnen Bearbeitungsstationen.

Diese Wirkungsweise ist in Fig. 2 in einzelnen Verfahrensschritten dargestellt: Zum Führen eines Fadenpaares dient hierbei eine Saugdüse 23 einer nicht näher dargestellten Absaugpistole. Gemäß Fig. 2a werden die beiden Fäden 2 und 3 in das Mundstück der Saugdüse 23 eingesaugt. Die Saugdüse befindet sich hierbei vor der Galette 9.

Nunmehr wird die Saugdüse 23 so geführt, daß das Fadenpaar 2, 3 auf die Spitze 22 des Fadentrennelementes 20 gelangt. Über die Spitze 22 werden dabei die beiden Fäden 2 und 3 unter Trennung voneinander auf die beiden Seiten des zylindrischen Bereichs 21 geführt.

Hierbei kann die Spitze 22 nach Fig. 10 und 11 mit einer Nase 40 versehen sein. Vor der Nase 40 befindet sich eine Ausnehmung 41. An dieses so gestaltete Fadentrennelement 20 fährt man mit den beiden Fäden 2 und 3 nicht auf die Spitze 22, sondern in die Ausnehmung 41. Dann wird die Saugdüse 31 nach Fig. 10 und 11 langsam in Pfeilrichtung x geführt. Dabei springt der stärker abgelenkte Faden 2 eher über die Nase 40 als der andere Faden 3 und kann dann leichter hinter das Fadentrennelement 20 geführt werden.

Damit erfolgt trotz gemeinsamer Halterung der beiden bifilar laufenden Fäden 2 und 3 in der Saugdüse 23 gemäß Fig. 2b eine einwandfreie Trennung durch die Spitze und den Außendurchmesser des Fadentrennelementes 20 bzw. mit Hilfe der Nase 40.

Nunmehr wird nach Fig. 2c die Absaugpistole mehrfach um die Galette 9 und die Verlegerolle 10 geführt, wobei die beiden vor und hinter dem zylindrischen Bereich 21 des Fadentrennelementes 20 nebeneinander laufenden Fäden 2 und 3 eine parallele Führung mit gleichbleibendem gegenseitigen Abstand zueinander erfahren.

Hierdurch erfüllt dieses Fadentrennelement 20 die weitere vorgenannte Funktion, nämlich die Herstellung des gewünschten Abstandes beim Auflegen eines Fadenpaares.

Fig. 3 zeigt den in den Figuren 2a bis 2c dargestellten Verfahrensablauf in Pfeilrichtung B. Hier ist die Wirkung der konischen Spitze 22 deutlich zu erkennen, wobei nach Fig. 3b sich der Faden 3 an der einen Seite und der Faden 2 an der anderen Seite des Außendurchmessers des zylindrischen Bereichs 21 des Fadentrennelementes 20 befindet. Fig. 3c entspricht der Position nach Fig. 2c, d.h. die Parallelität der beiden Fäden 2 und 3 ist hergestellt.

Nach Fig. 4 besteht auch die Möglichkeit, nicht nur bifilar, sondern auch trifilar zu fahren, d.h. zu gewährleisten, daß drei Fäden 2, 3 und 30 nebeneinander laufen: Ist ein Fadentrio aufzulegen, so werden die drei Fäden wiederum durch die Saugdüse 23 der Absaugpistole gehaltert.

Nunmehr werden die drei Fäden 2, 3, 30 zunächst in den Bereich des Fadentrennelementes 20 geführt, wo eine Trennung in einen Faden 3 und in die beiden Fäden 2 und 30 eingeleitet wird.

Die beiden verbleibenden Fäden 2 und 30 wiederum werden in den Bereich eines z.B. diagonal unter dem ersten Fadentrennelement 20 angeordneten zweiten Fadentrennelementes 20' geführt, wo eine Trennung zwischen den beiden Fäden 2 und 30 bewirkt wird. Diese Position ist in Fig. 4c dargestellt.

Nach Trennung der drei Fäden 2, 3 und 30 in parallel laufende Laufebenen wird die Saugdüse 23 der Ansaugpistole mehrfach um die Galette 9 und die Verlegerrolle 10 nach Fig. 4d geführt und so in diesem Bereich die erforderliche Parallelität der drei Fäden 2, 3 und 30 hergestellt.

Infolge der Funktionen des Fadentrennelementes 20 - Trennen und Getrennthalten - der bi- bzw. trifilar laufenden synthetischen Fäden beim Auflegen eines Fadenpaares oder Fadentrios besteht darüber hinaus die Möglichkeit, Fadentrennelemente dieser Art auch in anderen Bereichen der Textilmaschine einzusetzen:

Fig. 5 zeigt hierfür ein Ausführungsbeispiel: Wie ersichtlich befinden sich weitere Fadentrennelemente 25, 26 und 27 in dem Bereich unter der oberen Galette 12. Hierbei ist das Fadentrennelement 25 zwischen der oberen Galette 12 und einem ersten Fadenführerpaar 14 und 14' angeordnet, ein zweites Fadentrennelement 26 befindet sich zwischen dieser ersten Fadenführerpaar 14 und 14' und der zweispurigen Verwirbelungskammer 15; ein drittes Fadentrennelement 27 ist zwischen dieser Verwirbelungskammer 15 und einem weiteren Fadenführerpaar 16 und 16' angeordnet.

Die beiden bifilar behandelten Fäden 2 und 3 laufen dann über ein drittes Fadenführerpaar 17 und 17' zu den beiden Spulen 18 und 19.

Beim Auflegen eines Fadenpaares werden unmittelbar hinter der Galette 12 durch das Fadentrennelement 25 die beiden von der Saugdüse 23 der Absaugpistole gehalterten Fäden 2 und 3 getrennt und danach erst der eine Faden 2 in den einen Fadenführer 14 eingeführt, wobei der andere Faden 3 vorübergehend sozusagen hinter dem Fadentrennelement 25 "abgelegt" und anschließend in den anderen Fadenführer 14' eingeführt wird.

Beim Einlegen eines Fadenpaares unter der oberen Galette 12 bzw. der Verlegerrolle 13, werden gemäß Fig. 6a die beiden Fäden 2 und 3 zunächst gemeinsam von der Saugdüse 23 der Absaugpistole erfaßt und gehaltert. Beide Fäden werden in den Bereich des Fadentrennelementes 25 geführt, wobei nach Fig. 6b der Faden 3 hinter das Fadentrennelement 25 geführt wird, so daß der Faden 2 unbehindert weiterbewegt und gemäß Fig. 6c in den Fadenführer 14 geführt werden kann.

Nunmehr wird nach Fig. 6d die Saugdüse 23 von rechts nach links bewegt, so daß auch der Faden 3 in den Fadenführer 14' gelangt und dort gehaltert wird.

Analog ist die Funktion des weiteren Fadentrennelementes 26, um zu gewährleisten, daß die beiden Fäden funktionsrichtig in die beiden parallel laufenden Rillen der zweispurigen Verwirbelungskammer 15 eingeführt werden.

Die gleiche Funktion ergibt sich hinter der Verwirbelungskammer 15, wobei mit Hilfe eines weiteren Fadentrennelementes 27 erst ein Einführen des einen Fadens 2 in den einen Fadenführer 16 und danach das Einführen des anderen Fadens 3 in den anderen Fadenführer 16' durch die Saugdüse der Ansaugpistole bewirkt wird.

Diese Fadentrennelemente liegen nach Einlegen in die jeweiligen Fadenführer frei.

Eine weitere Möglichkeit beim Einlegen eines Fadenpaares ist in Fig. 6 in den Verfahrensschritten d - f dargestellt: Wie ersichtlich, befindet sich hinter der Verlegerrolle 13 ein Fadentrennelement 25. Der zweispurigen Verwirbelungskammer 15 mit den beiden Rillen 28 und 29 ist ein andersgestaltetes Fadentrennelement 33 nachgeordnet, welches quer zur Fadenlaufrichtung liegt.

Dieses Fadentrennelement 33 weist nach Fig. 8 einen äußeren Teilungsbereich 34 mit aus einer Spitze auseinander laufenden Kanten für jeweils einen der nebeneinander laufenden Fäden und einen inneren Einführungsbereich mit im Abstand voneinander liegenden Kanten 35 und 35' auf. Weiterhin sind die oberen Fadenführer 14 und 14' gemäß Fig. 7 nach außen offen, wohingegen die unteren Fadenführer 16 und 16' gemäß Fig. 8 nach innen offen ausgebildet sind. Fig. 9 zeigt die Elemente nach Fig. 7 und 8 in Gesamtdraufsicht. Statt der Gestaltung des Fadentrennelementes 33 in Form eines Teilblechs kann auch ein Drahtbügel mit entsprechenden Kanten Anwendung finden.

Zum Einlegen eines Fadenpaares in die Rillen 28 und 29 der Verwirbelungskammer 15 wird nach Fig. 6d die Saugdüse 23 nach unten bewegt und unter dem Fadentrennelement 33 gegen die Basis des Teilblechs geführt. Damit erfolgt ein Spreizen der beiden Fäden 2 und 3 im äußeren Teilungsbereich 34, bis sie an den parallelen Kanten 35 und 35' des inneren Einführungsbereichs anliegen und damit zwangsläufig in die Rillen 28 und 29 der Verwirbelungskammer 15 eingeführt werden.

Wie ersichtlich, ist der Abstand der Kanten 35 und 35' so gewählt, daß sie die Fäden 2 bzw. 3 im Zusammenwirken mit den Fadenführern 14, 14' genau in die beiden Rillen 28 und 29 der Verwirbelungskammer 15 führen.

Fig. 9 zeigt in Draufsicht auf den Bereich der Verwirbelungskammer 15 in dem Augenblick, in dem die Fäden 2, 3 mittels der Absaugpistole über das Teilblech 33 in die beiden Rillen 28 und 29 der Verwirbelungskammer 15 eingeführt werden.

Nach Fig. 6f wird die Saugdüse 23 dann nach links bewegt, bis sich der Faden 2 in dem Fadenführer 16 einlagert; durch Bewegung nach rechts erfolgt eine Einlagerung des Fadens 3 in den Fadenführer 16'.

Auch hierbei wird der jeweils andere Faden durch eine der Kanten 35 und 35' in einer Stellung gehalten, in der er die Handhabung des jeweils mit der Saugdüse bewegten Fadens nicht behindert.

Durch diese Konstruktion mit dem Zusammenwirken des einen Fadentrennelementes 25 und des speziell gestalteten anderen Fadentrennelementes 33 können die beiden Fadentrennelemente 26 und 27 gemäß Fig. 5 entfallen, wobei trotzdem eine einwandfreie funktionsgerechte Positionierung der beiden nebeneinander laufenden Fäden 2 und 3 in den Fadenführern bzw. den weiteren Bearbeitungsstationen gewährleistet wird.

Erfindungsgemäß wird durch Einsatz des oder der Fadentrennelemente vorteilhafterweise auf einfache Weise die Laufebene der z.B. bifilar laufenden Fäden 2 und 3 gedreht, wobei außerdem durch die spezielle Gestaltung des oder der Fadentrennelemente eine Vereinfachung beim Auflegen eines Fadenpaares oder Fadentrios gegeben ist.

Die Erfindung ist z.B. anwendbar bei Strecktexturiermaschinen mit bifilar laufenden Fäden. Der Einsatz derartiger Fadentrennelemente ist jedoch nicht auf eine Strecktexturiermaschine beschränkt, sondern kann auch an Streckzwirn oder Streckspulmaschinen ohne Texturierung oder an Maschinen mit anderer Art von Texturierung, wie beispielsweise Falschdrall, eingesetzt werden.

## Patentansprüche

1. Verfahren zum Bearbeiten mindestens zweier, mit Abstand nebeneinander laufender synthetischer Fäden (2, 3) in einer Textilmaschine,
wobei die Fäden durch mindestens zwei aufeinanderfolgende Bearbeitungsstationen (8, 9) geführt werden, deren Bearbeitungsflächen im Winkel zueinander stehen,
dadurch gekennzeichnet,
daß die Fäden (2, 3) zwischen den Bearbeitungsstationen (8, 9) unter formschlüssiger Beibehaltung eines Abstandes aus einer ersten Laufebene der durchlaufenen Bearbeitungsstation (8) in eine zweite Laufebene der zu durchlaufenden Bearbeitungsstation (9) geführt werden.

2. Verfahren nach Anspruch 1,
dadurch gekennzeichnet,
daß die Laufebenen der Fäden (2, 3) im Winkel von 90° zueinander liegen und daß die nebeneinander laufenden Fäden (2, 3) um diesen Winkelbetrag formschlüssig gedreht werden.

3. Vorrichtung zur Durchführung des Verfahrens nach Anspruch 1 oder 2 zum Bearbeiten mindestens zweier, mit Abstand nebeneinander laufender synthetischer Fäden (2, 3) in einer Textilmaschine, wobei die Fäden durch mindestens zwei aufeinanderfolgende Bearbeitungsstationen (8, 9) geführt werden, deren Bearbeitungsflächen im Winkel zueinander stehen,
gekennzeichnet durch
(n-1) auf der Bearbeitungsfläche einer nachgeordneten Bearbeitungsstation senkrechtstehende Fadentrennelemente (20, 20'), wobei
- n der Anzahl der bearbeiteten Fäden (2, 3, 30) entspricht,
- das jeweilige Fadentrennelement (20, 20') in dem beabsichtigten Abstand der Fäden (2, 3, 30) auf der Bearbeitungsfläche der nachgeordneten Bearbeitungsstation (8, 9)
angeordnet ist.

4. Vorrichtung nach Anspruch 3,
dadurch gekennzeichnet,
daß der Außendurchmesser des Fadentrennelementes (20, 20') dem angestrebten Abstand der nebeneinander laufenden Fäden (2, 3, 30) in der zweiten Laufebene entspricht und die Fäden (2, 3) über jeweils gegenüberliegende Seiten der Fadentrennelemente (2; 20) laufen.

5. Vorrichtung nach einem der vorhergehenden Ansprüche,
dadurch gekennzeichnet,
daß das Fadentrennelement (20) einen ersten Bereich (21) konstanten Durchmessers und einem zweiten Bereich in Form einer konisch auslaufenden Spitze (22) aufweist zur Vergrößerung des Abstandes zweier an der Spitze (22) angesetzter
und zum ersten Bereich geführter, eng nebeneinander laufender Fäden (2, 3) auf den dem Außendurchmesser des Fadentrennelementes entsprechenden Abstand.

6. Vorrichtung nach Anspruch 5,
dadurch gekennzeichnet,
daß die Achse der Spitze (22) ca. 45° bis 75° gegenüber der Achse des ersten Bereichs (21) des Fadentrennelementes (20) abgewinkelt ist.

7. Vorrichtung nach den Ansprüchen 5 und 6,
dadurch gekennzeichnet,
daß die Spitze (22) des Fadentrennelementes (20) eine Nase (40) aufweist.

8. Vorrichtung nach einem der vorhergehenden Ansprüche, mit mindestens einer Lieferwalze, einem Streckstift und einer Galette, die entlang dem Fadenlauf einer Streckmaschine für synthetische Fäden angeordnet sind,
dadurch gekennzeichnet,
daß das Fadentrennelement (20) im Fadenlauf der parallelen Fäden der Galette (9) vorgeordnet ist.

9. Vorrichtung nach den Ansprüchen 5 bis 8,
dadurch gekennzeichnet,
daß jeweils mindestens ein Fadentrennelement (25, 26, 27) einer die nebeneinander liegenden Fäden (2, 3) führenden Führungsvorrichtungen bzw. einer Bearbeitungsstation der Textilmaschine (1) vorgeordnet ist.

10. Vorrichtung nach Anspruch 9,
mit einem hinter einer Galette angeordneten, im Abstand voneinander liegenden ersten Fadenführerpaar als Führungsvorrichtung, mit einer in Fadenlaufrichtung anschließenden Verwirbelungskammer als Bearbeitungsstation und mit zwei nachfolgenden Fadenführerpaaren an einer Streckmaschine,
dadurch gekennzeichnet,
daß zwischen der Galette (12) und dem ersten Fadenführer (14, 14') mindestens ein Fadentrennelement (25) angeordnet ist.

11. Vorrichtung nach Anspruch 10,
dadurch gekennzeichnet,
daß zwischen den ersten Fadenführerpaar (14, 14') und der Verwirbelungskammer (15) mindestens ein weiteres Fadentrennelement (26) angeordnet ist.

12. Vorrichtung nach Anspruch 10,
dadurch gekennzeichnet,
daß zwischen der Verwirbelungskammer (15) und dem zweiten Fadenführerpaar (16, 16') mindestens ein weiteres Fadentrennelement (27) angeordnet ist.

13. Vorrichtung nach Anspruch 10,
dadurch gekennzeichnet,
daß zwischen der Verwirbelungskammer (15) und dem zweiten Fadenführerpaar (16, 16') ein quer zur Fadenlaufrichtung liegendes Fadentrennelement (33) angeordnet ist, welches in einen äußeren Teilungsbereich (34) aus einer Spitze auseinanderlaufende Kanten für jeweils einen der nebeneinander laufenden Fäden (2, 3) aufweist, die in einem inneren Einführungsbereich (35, 35') in parallelem Verlauf übergehen.

14. Vorrichtung nach einem der vorhergehenden Ansprüche,
dadurch gekennzeichnet,
daß zur Führung mehr als zwei parallel laufender Fäden (2, 3, 30) mindestens zwei Fadentrennelemente (20, 20') einer Bearbeitungsstation bzw. einer Führungsvorrichtung vorordenbar sind.

15. Vorrichtung nach Anspruch 14,
dadurch gekennzeichnet,
daß die Fadentrennelemente (20, 20') in Fadenlaufrichtung und quer dazu gegeneinander versetzt angeordnet sind.

## Claims

1. Method for processing at least two synthetic yarns (2, 3) running at a distance next to one another in a textile machine, the yarns being guided through at least two successive processing stations (8, 9), the processing surfaces of which are at an angle to one another, characterized in that the yarns (2, 3), a distance between them being positively maintained, are guided between the processing stations (8, 9) out of a first running plane of the processing station (8) passed through into a second running plane of the processing station (9) to be passed through.

2. Method according to Claim 1, characterized in that the running planes of the yarns (2, 3) are at an angle of 90° to one another, and in that the yarns (2, 3) running next to one another are positively rotated by this angular amount.

3. Apparatus for carrying out the method according to Claim 1 or 2, for processing at least two synthetic yarns (2, 3) running at a distance next to one another in a textile machine, the yarns being guided through at least two successive processing stations (8, 9), the processing surfaces of which are at an angle to one another, characterized by (n - 1) yarn-separating elements (20, 20') perpendicular to the processing surface of a following processing station, n corresponding to the number of processed yarns (2, 3, 30), and the respective yarn-separating element (20, 20') being arranged, with the intended distance between the yarns (2, 3, 30), on the processing surface of the following processing station (8, 9).

4. Apparatus according to Claim 3, characterized in that the outside diameter of the yarn-separating element (20, 20') corresponds to desired distance between the yarns (2, 3, 30), running next to one another, in the second running plane, and the yarns (2, 3) run in each case over opposite sides of the yarn-separating elements (20; 20').

5. Apparatus according to one of the preceding claims, characterized in that the yarn-separating element (20) has a first region (21) of constant diameter and a second region in the form of a conically tapering tip (22), for the purpose of increasing the distance between two yarns (2, 3) running closely next to one another, applied at the tip (22) and guided to the first region, to the distance corresponding to the outside diameter of the yarn-separating element.

6. Apparatus according to Claim 5, characterized in that the axis of the tip (22) is angled at approximately 45° to 75° to the axis of the first region (21) of the yarn-separating element (20).

7. Apparatus according to Claims 5 and 6, characterized in that the tip (22) of the yarn-separating element (20) has a nose (40).

8. Apparatus according to one of the preceding claims, having at least one delivery roller, one drafting pin and one galette, which are arranged along the yarn run of a drafting machine for synthetic yarns, characterized in that the yarn-separating element (20) precedes the galette (9) in the yarn run of the parallel yarns.

9. Apparatus according to Claims 5 to 8, characterized in that in each case at least one yarn-separating element (25, 26, 27) precedes a guide device or a processing station of the textile machine (1), the said device or station guiding the yarns (2, 3) lying next to one another.

10. Apparatus according to Claim 9, with a first pair of yarn guides as a guide device, arranged downstream of a galette and located at a distance from one another, with a swirl chamber as a processing station, following in the yarn running direction, and with two following pairs of yarn guides on a drafting machine, characterized in that at least one yarn-separating element (25) is arranged between the galette (12) and the first yarn guide (14, 14').

11. Apparatus according to Claim 10, characterized in that at least one further yarn-separating element (26) is arranged between the first pair of yarn guides (14, 14') and the swirl chamber (15).

12. Apparatus according to Claim 10, characterized in that at least one further yarn-separating element (27) is arranged between the swirl chamber (15) and the second pair of yarn guides (16, 16').

13. Apparatus according to Claim 10, characterized in that there is arranged between the swirl chamber (15) and the second pair of yarn guides (16, 16') a yarn-separating element (33) which lies transversely to the yarn running direction and which has edges in each case for one of the yarns (2, 3) running next to one another, the said edges diverging from a tip into an outer dividing region (34) and changing to a parallel course in an inner introduction region (35, 35').

14. Apparatus according to one of the preceding claims, characterized in that, for guiding more than two yarns (2, 3, 30) running in parallel, at least two yarn-separating elements (20, 20') can precede a processing station or a guide device.

15. Apparatus according to Claim 14, characterized in that the yarn-separating elements (20, 20') are arranged so as to be offset relative to one another in the yarn running direction and transversely thereto.

## Revendications

1. Procédé et dispositif pour travailler au moins deux fils synthétiques (2, 3) circulant à distance l'un à côté de l'autre dans une machine textile,
les fils étant dirigés à travers au moins deux postes de travail consécutifs (8, 9), dont les faces de travail forment un angle entre elles,
**caractérisé** en ce que les fils (2, 3) sont dirigés entre les postes de travail (8, 9), en conservant un espacement par engagement positif, d'un premier plan de circulation du poste de travail (8) traversé dans un deuxième plan de circulation du poste de travail (9) à traverser.

2. Procédé selon la revendication 1, **caractérisé** en ce que les plans de circulation des fils (2, 3) forment entre eux un angle de 90°, et en ce que les fils (2, 3) circulant l'un à côté de l'autre sont tournés par engagement positif de cette valeur d'angle.

3. Dispositif pour la mise en oeuvre du procédé selon la revendication 1 ou 2, pour travailler au moins deux fils synthétiques (2, 3) circulant à distance l'un à côté de l'autre dans une machine textile, les fils étant dirigés à travers au moins deux postes de travail consécutifs (8, 9) dont les faces de travail forment un angle entre elles,
**caractérisé** par (n-1) éléments séparateurs de fils (20, 20') placés perpendiculairement à la face de travail d'un poste de travail postérieur,
- n étant le nombre de fils travaillés (2, 3, 30),
- l'élément séparateur de fils respectif (20, 20') étant disposé à l'espacement voulu des fils (2, 3, 30) sur la face de travail du poste de travail postérieur (8, 9).

4. Dispositif selon la revendication 3, **caractérisé** en ce que le diamètre extérieur des éléments séparateurs de fils (20, 20') correspond à l'espacement voulu des fils (2, 3, 30) circulant les uns à côté des autres dans le deuxième plan de circulation, et les fils (2, 3) circulent sur des côtés respectivement opposés des éléments séparateurs de fils (20, 20').

5. Dispositif selon une des revendications précédentes, **caractérisé** en ce que l'élément séparateur de fils (20) présente une première région 21) de diamètre constant et une deuxième région sous la forme d'une pointe (22) se terminant coniquement, afin d'augmenter l'espacement de deux fils (2, 3), circulant très prés l'un à côté de l'autre, appliqués contre la pointe (22) et dirigés vers la première région, pour qu'il soit égal à l'espacement correspondant au diamètre extérieur de l'élément séparateur de fils.

6. Dispositif selon la revendication 5, **caractérisé** en ce que l'axe de la pointe (22) est coudé à environ 45° à 75° par rapport à l'axe de la première région (21) de l'élément séparateur de fils (20).

7. Dispositif selon la revendication 5 ou 6, **caractérisé** en ce que la pointe (22) de l'élément séparateur de fils (20) présente un talon (40).

8. Dispositif selon une des revendications précédentes, avec au moins un cylindre délivreur, une broche d'étirage et une galette, qui sont disposés le long du parcours du fil dans un banc d'étirage pour des fils synthétiques,
**caractérisé** en ce que l'élément séparateur de fils (20) est disposé avant la galette (9) dans le parcours des fils parallèles.

9. Dispositif selon les revendications 5 à 8, **caractérisé** en ce qu'au moins un élément séparateur de fils respectif (25, 26, 27) est disposé avant un dispositif de guidage guidant les fils juxtaposés (2, 3), ou encore avant un poste de travail de la machine textile (1).

10. Dispositif selon la revendication 9, avec, comme dispositif de guidage, une première paire de guide-fils placés à distance l'un de l'autre et disposés après une galette, avec, comme poste de travail, une chambre de tourbillonnement consécutive dans la direction de circulation du fil, et avec deux paires de guide-fils consécutives, sur un banc d'étirage,
**caractérisé** en ce qu'au moins un élément séparateur de fils (25) est disposé entre la galette (12) et la première paire de guide-fils (14, 14').

11. Dispositif selon la revendication 10, **caractérisé** en ce qu'au moins un élément séparateur de fils supplémentaire (26) est disposé entre la première paire de guide-fils (14, 14') et la chambre de tourbillonnement (15).

12. Dispositif selon la revendication 10, **caractérisé** en ce qu'au moins un élément séparateur de fils supplémentaire (27) est disposé entre la chambre de tourbillonnement (15) et la deuxième paire de guide-fils (16, 16').

13. Dispositif selon la revendication 10, **caractérisé** en ce qu'un élément séparateur de fils (33) placé transversalement à la direction de circulation des fils est disposé entre la chambre de tourbillonnement (15) et la deuxième paire de guide-fils (16, 16'), élément qui présente, dans une région de séparation extérieure (34), deux bords s'écartant l'un de l'autre à partir d'une pointe, chacun pour un des fils (2, 3) circulant l'un à côté de l'autre, bords qui se poursuivent avec une allure parallèle dans une région d'introduction intérieure (35, 35').

14. Dispositif selon une des revendications précédentes, **caractérisé** en ce que, pour le guidage de plus de deux fils (2, 3, 30) circulant en parallèle, au moins deux éléments séparateurs de fils (20, 20') peuvent être disposés avant un poste de travail ou encore un dispositif de guidage.

15. Dispositif selon la revendication 14, **caractérisé** en ce que les éléments séparateurs de fils (20, 20') sont disposés en décalage mutuel dans la direction de circulation des fils et en direction transversale.
